# FASCICULE DE BREVET EUROPEEN

(11) **EP 0 421 899 B1**
(45) Date de publication et mention de la délivrance du brevet: **30.12.1992**
(21) Numéro de dépôt: 90420429.4
(22) Date de dépôt: 03.10.1990
(51) Int. Cl.: E04F 10/06, E06B 9/08

(54) **Dispositif pour le maintien en tension d'une toile de protection solaire, notamment pour véranda ou pergola**
Vorrichtung, um ein Sonnenschirmtuch unter Spannung zu halten, insbesondere für eine Veranda oder Pergola
Device to hold under tension a sun protecting fabric, particularly for a verandah or pergola

(30) Priorité: 04.10.1989 FR 8913305
(43) Date de publication de la demande: 10.04.1991
(73) Titulaire: LAUZFLEX S.A., F-38300 Bourgoin Jallieu (FR)
(72) Inventeur: Lauzier, René, F-38300 Ruy (FR); Mollard, Daniel, F-38300 Ruy (FR); De Belval, Jean François, F-38300 Ruy (FR); Clement, Jean Paul, F-91210 Draveil (FR)
(74) Mandataire: Bratel, Gérard

(56) Documents cités:
- DE-U- 8 705 516
- FR-A- 692 320
- FR-A- 798 517
- FR-A- 2 429 317
- FR-A- 2 588 307
- GB-A- 322 046
- US-A- 1 413 596

## Description

La présente invention concerne un dispositif pour le maintien en tension d'une toile de protection solaire, du genre de celles qui sont déployées horizontalement ou avec une faible inclinaison au-dessus 'd'une structure telle que véranda, pergola, serre ou autre construction similaire, possédant une ossature sur laquelle peut se monter un système de protection solaire. Cette invention s'applique, plus particulièrement, à une toile de protection solaire dont une extrémité est liée à un organe rotatif d'enroulement, de préférence motorisé, et dont l'extrémité opposée est liée à une barre de charge mobile, comportant des moyens de guidage en translation.

Un tel système de protection solaire possède ainsi au moins une toile pouvant être déployée ou enroulée, la barre de charge s'éloignant de l'organe d'enroulement au fur et à mesure du déploiement de la toile, dont la partie utile s'étend entre l'organe d'enroulement et cette barre de charge. En raison de leur grande dimension et de leur position horizontale ou faiblement inclinée, de telles toiles offrent une prise au vent importante, et doivent par conséquent être fortement tendues.

Pour obtenir la tension de la toile on utilise actuellement des dispositifs de mise en tension, qui sont tous d'un principe assez voisin : la toile est tendue généralement au moyen d'un ressort de traction ou de torsion, et quelquefois par un motoréducteur, qui exerce une action sur la barre de charge. l'effort du ressort ou du motoréducteur est transmis à la barre de charge par l'intermédiaire d'au moins un câble, d'une sangle textile ou encore d'un feuillard métallique, de manière à tirer la barre de charge, dans le sens de son éloignement de l'organe d'enroulement.

Une solution connue particulière est représentée par le brevet français FR-A-2 578 901 déposé le 12 Mars 1985 au nom des ETABLISSEMENTS LAUZIER ; ce document décrit un dispositif de mise en tension, comprenant au moins un câble avec un brin attaché à la barre de charge de la toile et avec un autre brin lié à des moyens d'enroulement, entraînés en synchronisme avec les moyens d'enroulement de la toile ; le câble passe ici sur une poulie de renvoi qui est sollicitée par des moyens à ressort dans le sens de la mise en tension de ce câble, donc de la toile. Chaque câble s'enroule avantageusement sur un tambour de forme tronconique, en formant des spires successives de diamètre variables, permettant une compensation exacte de la longueur de la toile.

D'autres réalisations existantes utilisent aussi des moyens d'enroulement et des poulies de renvoi pour les câbles, les sangles ou le feuillard, avec des dispositions diverses. La compensation des élongations différentielles existant entre la toile d'une part, et le câble, la sangle'ou le feuillard d'autre part, est obtenu selon les constructeurs soit par un ressort de tension situé à l'intérieur de la barre de charge, soit par un ressort de torsion logé à l'intérieur de l'organe tubulaire d'enroulement de la toile.

Les dispositifs de mise en tension actuels, évoqués ci-dessus, présentent un certain nombre d'inconvénients :
1. Ils imposent la présence d'un tube d'enroulement supplémentaire disgracieux du côté opposé au tube d'enroulement de la toile, ou bien de deux coulisses latérales qui servent à la fois de guides pour les extrémités de la barre de charge et de moyens de renvoi (avec poulies) pour le système de traction à câble, sangle ou feuillard.
2. Les coulisses et autres moyens de guidage tels que rails, supportant ou guidant les poulies de renvoi, doivent être parfaitement parallèles entre eux et perpendiculaires au(x) tube(s) d'enroulement.
3. Ces contraintes géométriques compliquent la pose de la toile de protection et de son dispositif de mise en tension ; la pose est donc longue et délicate.
4. Les systèmes de traction, tels qu'à câbles, doivent avoir une longueur prédéterminée avec exactitude pour assurer les tensions prévues sur la toile.
5. Ces systèmes de traction sont soumis à des tensions élevées, incompatibles avec les poulies de faible diamètre sur lesquelles ils doivent passer, ainsi qu'avec leurs propres dimensions, ces systèmes étant eux-mêmes de faible section pour ne pas avoir un encombrement trop important à l'état enroulé ; il en résulte que lesdits systèmes se détériorent assez vite, et que leur fonctionnement est bruyant.

On connaît aussi, par le modèle d'utilité allemand DE-U-8705516, un dispositif pour le maintien en tension d'une toile de protection solaire, déployée avec une faible inclinaison au-dessus d'une structure de pergola, qui évite les inconvénients précités en supprimant les systèmes de traction tels que câbles ou sangles, donc aussi les poulies de renvoi et les moyens de guidage nécessités par ces poulies, d'où une simplification de construction et de pose. A cet effet, le document DE-U-8705516 propose des bras à ressort, possédant une structure articulée, mais non extensible, qui sont montés chacun entre un point fixe proche de l'organe d'enroulement de la toile et un point mobile lié à la barre de charge, de telle sorte que ces bras, sollicités par leurs ressorts dans le sens de leur allongement, exercent sur la barre de charge une poussée tendant à l'éloigner de l'organe d'enroulement de la toile. Par ailleurs, ce document ne précise pas quelle est la configuration d'ensemble des bras.

L'invention vise à perfectionner ce genre de dispositif de maintien en tension, en fournissant notamment un dispositif procurant une force de tension sensiblement constante, tout en étant particulièrement compact.

A cet effet, le dispositif selon l'invention, du genre précité, pour le maintien en tension d'une toile de protection solaire, notamment pour véranda ou pergola, comprend au moins deux bras extensibles à effet de ressort avec une configuration d'ensemble en "X", les deux bras se croisant et étant articulés entre eux dans leurs parties centrales, et étant articulés chacun, par une extrémité, à un point fixe proche de l'organe d'enroulement de la toile et, par l'autre extrémité, à un point mobile lié à la barre de charge. Chaque bras extensible comprend ici, de préférence, un premier élément de tension télescopique articulé au point fixe et relié, par un élément intermédiaire articulé sur l'élément correspondant de l'autre bras extensible, à un deuxième élément de tension télescopique, articulé au point mobile lié à la barre de charge. Avantageusement, les bras extensibles sont articulés en des points fixes gui sont des points du châssis supportant l'organe d'enroulement de la toile.

La configuration en "X" permet d'obtenir une tension de la toile sensiblement constante, pour l'ensemble des positions de la barre de charge correspondant à une toile assez fortement déroulée donc nécessitant un maintien en tension efficace. Cette configuration en "X" combinée au caractère extensible des bras a aussi l'avantage d'être bien adaptée à une toile de portée importante, même avec une largeur réduite, les deux bras étant rétractés et se plaçant l'un parallèlèment à l'autre lorsque la toile est entièrement enroulée. De plus, l'ensemble formé par les deux bras en "X" peut être prémonté en usine, puis facilement transporté et posé. Cet ensemble est compact et autoporteur, et ne nécessite aucun support ou guide spécial ; il est simplement monté de façon articulée, par exemple au moyen de rotules, entre un élément de châssis fixe d'une part et la barre de charge d'autre part, et il reste entièrement indépendant des moyens de guidage de la barre de charge et de la structure de la véranda, réalisables par exemple selon la demande de brevet français N° 89 01844 déposée le 13 Février 1989 au nom de la S.A. FRANCIAFLEX.

Deux ou plusieurs paires de bras extensibles en "X" peuvent être associées, dans le cas de toiles de grande largeur.

Selon une autre caractéristique, le ou chaque élément de tension télescopique d'un bras extensible comprend une tige centrale liée à un premier embout prévu à une extrémité de l'élément, un tube lié à un deuxième embout situé à l'extrémité opposé de l'élément, et un cache tubulaire entourant la tige centrale, lié au premier embout et coulissant sur le tube lié au deuxième embout, un ressort hélicoïdal étant monté, avec ses extrémités appuyées contre les deux embouts, autour de la tige centrale et sous le tube précité. De préférence, la tige centrale métallique est revêtue extérieurement d'une gaine protectrice en matière plastique, tandis que le tube, également métallique, comporte un revêtement intérieur protecteur en matière plastique ; ainsi, les spires du ressort viennent au contact de parties en matière plastique, qui réduisent considérablement les frottements et les bruits.

De toute façon, l'invention sera mieux comprise à l'aide de la description qui suit, en référence au dessin schématique annexé représentant, à titre d'exemples non limitatifs, quelques formes d'exécution de ce dispositif pour le maintien en tension d'une toile de protection solaire, notamment pour véranda ou pergola :
Figure 1 est une vue générale. en perspective, d'une toile de protection solaire équipée d'un dispositif de maintien en tension conforme à l'invention ;
Figure 2 est une vue en plan par dessus de la toile de figure 1 et de son dispositif de maintien en tension, en position repliée ;
Figure 3 est une vue de détail, à échelle agrandie et en coupe longitudinale d'un élément de tension télescopique du dispositif selon l'invention.

Comme le montrent les figures 1 et 2, le dispositif de maintien en tension s'applique à une toile de protection solaire 1 se déployant horizontalement, ou avec une légère inclinaison soit vers le haut, soit vers le bas, au-dessus d'une structure tel que véranda dont l'ossature est indiquée en 2. La toile 1 possède un bord postérieur lié à un tube d'enroulement 3, monté tournant autour d'un axe horizontal 4 et accouplé à un moteur électrique d'entraînement, non représenté, qui peut être logé à l'intérieur du tube 3. Le bord antérieur de la toile 1 est amarré à une barre de charge mobile 5, qui est guidée au moyen de patins 6 le long de rails de guidage 7 fixés à l'ossature de la véranda 2, ces rails pouvant être des éléments tels que chevrons appartenant à l'ossature elle-même.

Le dispositif de maintien en tension de la toile 1 comprend, dans la forme d'exécution selon les figures 1 et 2, deux bras extensibles 8 et 9 avec une configuration d'ensemble en "X", c'est-à-dire deux bras se croisant dans leurs parties centrales, où ils sont articulés l'un à l'autre suivant un axe 10. Chaque bras 8 ou 9 est monté entre un élément de châssis fixe 11, supportant le tube d'enroulement 3, et la barre de charge 5. Plus particulièrement :
- le premier bras 8 comprend un élément de tension télescopique postérieur 12, articulé en 13 à la partie gauche de l'élément de châssis 11 et relié, par l'intermédiaire d'une pièce centrale 14, à un élément de tension télescopique antérieur 15, articulé en l6 à la partie droite de la barre de charge 5 ;
- le second bras 9 comprend un élément de tension télescopique postérieur 17, articulé en 18 à la partie droite de l'élément de châssis 11 et relié, par l'intermédiaire d'une pièce centrale 19, à un élément de tension télescopique antérieur 20, articulé en 21 à la partie gauche de la barre de charge 5.

Les pièces centrales respectives 14 et 19 des deux bras extensibles 8 et 9 sont articulées l'une à l'autre autour de l'axe précité 10. Chaque élément de tension télescopique 12,15,17,20 renferme un ressort qui tend à allonger cet élément, donc à allonger aussi le bras extensible correspondant 8 ou 9, la configuration de détail des éléments de tension étant décrite plus bas.

La figure 3 montre le détail d'un élément de tension à ressort, pouvant être l'un des éléments 12,15,17,20 entrant dans la construction des bras extensibles 8 et 9.

L'élément télescopique en question comprend, à une extrémité, un premier embout 31 auquel est liée une tige centrale métallique 32, par exemple en acier, s'étendant suivant l'axe 33 de l'élément. A son extrémité opposée, cet élément comprend un deuxième embout 34, auquel est lié un tube métallique 35, par exemple en aluminium, qui entoure coaxialement la tige 32 sur une certaine longueur, variable selon le degré d'extension de l'élément télescopique.

Un ressort hélicoïdal 36 est monté et comprimé dans cet élément, le ressort 36 étant appuyé par ses extrémités contre les deux embouts 31 et 34. Ce ressort 36 entoure la tige centrale 32 et est, lui-même, entouré par le tube 35. Toutefois, le contact direct du ressort 36 avec la tige centrale 32 et avec le tube 35, pièces métalliques, est empêché par une gaine protectrice en matière plastique 37 habillant la tige 32, et par un revêtement intérieur protecteur 38 en matière plastique du tube 35. Un cache tubulaire 39, également réalisable en matière plastique, est lié au premier embout 31 et coulisse sur le tube 35 lié au deuxième embout 34.

Les deux embouts 31 et 34 peuvent être munis de filetages, respectivement 40 et 41, pour le montage des pièces d'articulation telles que rotules, ou encore pour la fixation des pièces centrales 14 et 19.

Les bras extensibles assurent une poussée permanente sur la barre de charge 5, tendant à éloigner cette barre du tube d'enroulement 3 et assurant, par conséquent, le maintien en tension de la toile 1. Ces bras "suivent" automatiquement les déplacements de la barre de charge, en modifiant leur longueur . Pour les bras en "X" 8 et 9, la figure 1 montre les bras déployés et la figure 2 montre ces bras repliés .

Il est à noter que le dispositif de maintien en tension selon l'invention permet d'obtenir une tension sensiblement constante de la toile 1, notamment pour des positions de la barre de charge 5 comprises entre un tiers et la totalité de sa course (à partir de la position repliée).

Comme il va de soi, l'invention ne se limite pas aux seules formes d'exécution de ce dispositif de mise en tension pour toile de protection solaire qui ont été décrites ci-dessus, à titre d'exemples ; elle en embrasse, au contraire toutes les variantes de réalisation et d'application respectant le même principe. Ainsi, l'on ne s'éloignerait pas du cadre de l'invention, telle que décrite dans les revendications, par des modifications de détail des éléments de tension télescopiques, ou encore par le choix d'une configuration d'ensemble différente des bras extensibles, par exemple avec deux ou plusieurs paires de bras en "X". Plus particulièrement, des variantes sont envisageables pour l'obtention de l'effet de ressort des bras extensibles : l'effet de ressort peut être produit par au moins un vérin à gaz captif, constituant chaque bras ou intégré à ce bras ; cet effet de ressort peut aussi résulter d'au moins un élément soumis à une pression de gaz ou de liquide fournie par une source extérieure, telle que pompe, procurant une force motrice de déroulement de la toile, l'organe d'enroulement de la toile étant alors rendu résistant à cette force motrice grâce par exemple à un ressort de torsion.

## Revendications

1. Dispositif pour le maintien en tension d'une toile de protection solaire (1), déployée horizontalement ou avec une faible inclinaison au-dessus d'une structure telle que véranda, pergola, serre ou similaire, possédant une ossature (2), la toile de protection solaire (1) ayant une extrémité liée à un organe rotatif d'enroulement (3), de préférence motorisé, et son extrémité opposée étant liée à une barre de charge mobile (5), comportant des moyens de guidage en translation (6,7), le dispositif comprenant au moins deux bras à effet de ressort (8,9), montés chacun de façon articulée entre un point fixe (13,18) proche de l'organe d'enroulement (3) de la toile (1) et un point mobile (16,21) lié à la barre de charge (5), de telle sorte que ces bras, sollicités par leurs éléments à effet de ressort (36) dans le sens de leur allongement, exercent sur la barre de charge (5) une poussée tendant à l'éloigner de l'organe d'enroulement (3) de la toile (1),caractérisé en ce qu'il comprend au moins deux bras extensibles à effet de ressort (8,9) avec une configuration d'ensemble en "X", les deux bras (8,9) se croisant et étant articulés entre eux (en 10) dans leurs parties centrales (14,19), et étant articulés chacun, par une extrémité, à un point fixe (13,18) proche de l'organe d'enroulement (3) de la toile (1) et, par l'autre extrémité, à un point mobile (16,21) lié à la barre de charge (5).

2. Dispositif pour le maintien en tension d'une toile de protection solaire selon la revendication 1, caractérisé en ce que les bras extensibles (8,9) sont articulés en des points fixes (13,18) qui sont des points du châssis (11) supportant l'organe d'enroulement (3) de la toile (1).

3. Dispositif pour le maintien en tension d'une toile de protection solaire selon la revendication 1 ou 2, caractérisé en ce que chaque bras extensible (8,9) comprend un premier élément de tension télescopique (12,17) articulé au point fixe (13,18) et relié, par un élément intermédiaire (14,19) articulé (en 10) sur l'élément correspondant de l'autre bras extensible, à un deuxième élément de tension télescopique (15,20), articulé au point mobile (16,21) lié à la barre de charge (5).

4. Dispositif pour le maintien en tension d'une toile de protection solaire selon l'une quelconque des revendications 1 à 3, caractérisé en ce qu'il comprend deux ou plusieurs paires de bras extensibles en "X" (8,9).

5. Dispositif pour le maintien en tension d'une toile de protection solaire selon la revendication 3, caractérisé en ce que le ou chaque élément de tension télescopique (12,15,17,20) d'un bras extensible (8,9) comprend une tige centrale (32) liée à un premier embout (31) prévu à une extrémité de l'élément, un tube (35) lié à un deuxième embout (34) situé à l'extrémité opposée de l'élément, et un cache tubulaire (39) entourant la tige centrale (32), lié au premier embout (31) et coulissant sur le tube (35) lié au deuxième embout (34), un ressort hélicoïdal (36) étant monté, avec ses extrémités appuyées contre les deux embouts (31,34), autour de la tige centrale (32) et sous le tube précité (35).

6. Dispositif pour le maintien en tension d'une toile de protection solaire selon la revendication 5, caractérisé en ce que la tige centrale (32), métallique, est revêtue extérieurement d'une gaine protectrice (37) en matière plastique, tandis que le tube (35), également métallique, comporte un revêtement intérieur (38) en matière plastique, de sorte que les spires du ressort (36) viennent au contact de parties en matière plastique.

7. Dispositif pour le maintien en tension d'une toile de protection solaire selon l'une quelconque des revendications 1 à 4, caractérisé en ce que l'effet de ressort des bras extensibles est produit par au moins un vérin à gaz captif, constituant chaque bras ou intégré à ce bras.

8. Dispositif pour le maintien en tension d'une toile de protection solaire selon l'une quelconque des revendications 1 à 4, caractérisé en ce que l'effet de ressort des bras extensibles résulte d'au moins un élément soumis à une pression de gaz ou de liquide fournie par une source extérieure procurant une force motrice de déroulement de la toile (1), l'organe d'enroulement (3) de la toile étant rendu résistant à cette force motrice grâce par exemple à un ressort de torsion.

## Patentansprüche

1. Vorrichtung um ein Sonnenschutztuch (1) unter Spannung zu halten, welches horizontal oder mit einer leichten Neigung oberhalb einer eine Tragekonstruktion (2) aufweisenden Struktur, wie zum Beispiel einer Veranda, einer Pergola, eines Gewächshauses oder dergleichen, ausgebreitet ist,
wobei das Sonnenschutztuch (1) ein mit einem bevorzugterweise motorgetriebenen, sich drehenden Wickelelement (3) verbundenes Ende aufweist und sein gegenüberliegendes Ende mit einer Verschiebeführungsmittel (6,7) umfassenden beweglichen Spannbelastungsstange verbunden ist,
wobei die Vorrichtung wenigstens zwei Federkraftarme (8,9) umfaßt, von denen jeder derart schwenkbar zwischen einem festen Punkt (13,18) nahe dem Wickelelement (3) des Tuchs (1) und einem beweglichen, mit der Spannbelastungsstange (5) verbundenen Punkt (16,21) angebracht ist, daß diese durch ihre Federkraftelemente (36) im Verlängerungssinn vorgespannten Arme auf die Spannbelastungsstange (5) eine Schubkraft ausüben, welche versucht, die Spannbelastungsstange von dem Wickelelement (3) des Tuchs (1) zu entfernen, **dadurch gekennzeichnet,** daß sie wenigstens zwei längbare, zusammen eine "X"-förmige Anordnung aufweisende Federkraftarme (8,9) umfaßt, wobei sich die zwei Arme (8,9) kreuzen und (bei 10) im Bereich ihrer zentralen Abschnitte (14,19) schwenkbar verbunden sind, und wobei jeder mit einem Ende an einem festen Punkt (13,18) nahe dem Wickelelement (3) des Tuchs (1) angelenkt ist und mit dem anderen Ende an einem beweglichen, mit der Spannbelastungsstange (5) verbundenen Punkt (16,21).

2. Vorrichtung, um ein Sonnenschutztuch unter Spannung zu halten, nach Anspruch 1, dadurch gekennzeichnet, daß die längbaren Arme (8,9) an festen Stellen (13, 18) angelenkt sind, welche zum das Wickelelement (3) des Tuchs (1) stützenden Gestell (11) gehören.

3. Vorrichtung, um ein Sonnenschutztuch unter Spannung zu halten, nach dem Anspruch 1 oder 2, dadurch gekennzeichnet, daß jeder längbare Arm (8,9) ein erstes Teleskopspannungselement umfaßt, welches an der festen Stelle (13,18) angelenkt ist und über ein Zwischenelement (14,19), das (bei 10) mit dem entsprechenden Element des anderen längbaren Arms schwenkbar verbunden ist, mit einem an der beweglichen, mit der Spannbelastungsstange (5) verbundenen Stelle (16,21) angelenkten, zweiten Teleskopspannungselement (15,20) verbunden ist.

4. Vorrichtung, um ein Sonnenschutztuch unter Spannung zu halten, nach einem der Ansprüche 1 bis 3, dadurch gekennzeichnet, daß sie zwei oder mehrere Paare von längbaren, die Form eines "X" bildenden Armen (8,9) umfaßt.

5. Vorrichtung, um ein Sonnenschutztuch unter Spannung zu halten, nach Anspruch 3, dadurch gekennzeichnet, daß das oder jedes Teleskopspannungselement (12,15,17,20) eines längbaren Arms (8,9) einen zentralen Schaft (32) aufweist, welcher mit einem ersten an einem Ende des Elements vorgesehenem Ansatzstück (31) verbunden ist, ein mit einem zweiten am gegenüberliegenden Ende des Elements gelegenen Ansatzstück (34) verbundenes Rohr (35) und eine rohrförmige, den zentralen Schaft (32) umgebende Verkleidung (39), welche mit dem ersten Ansatzstück (31) verbunden ist und auf das mit dem zweiten Ansatzstück (34) verbundene Rohr (35) aufschiebbar ist, und wobei eine spiralförmige Feder (36) mit ihren beiden Enden gegen die zwei Ansatzstücke (31,34) abgestützt um den zentralen Schaft (32) herum und in dem vorher angeführten Rohr (35) angebracht ist.

6. Vorrichtung, um ein Sonnenschutztuch unter Spannung zu halten, nach Anspruch 5, dadurch gekennzeichnet, daß der zentrale Schaft (32) metallen ist und außen durch einen Schutzüberzug (37) aus Plastikmaterial bedeckt ist, während das ebenfalls metallene Rohr (35) eine innere Plastikauskleidung (38) umfaßt, derart, daß die Windungen der Feder (36) mit den Plastikabschnitten in Kontakt kommen.

7. Vorrichtung, um ein Sonnenschutztuch unter Spannung zu halten, nach einem der Ansprüche 1 bis 4, dadurch gekennzeichnet, daß die Federkraft der längbaren Arme durch wenigstens einen Zylinder mit eingeschlossenem Gas erzeugt wird, welcher jeden Arm bildet oder in diesen Arm integriert ist.

8. Vorrichtung, um ein Sonnenschutztuch unter Spannung zu halten, nach einem der Ansprüche 1 bis 4, dadurch gekennzeichnet, daß die Federkraft der längbaren Arme durch wenigstens ein einem von einer äußeren Quelle gelieferten Gas- oder Flüssigkeitsdruck ausgesetztes Element erzeugt wird, wobei eine Antriebskraft zum Abwickeln des Tuches (1) erzeugt wird, und das Wickelelement (3) des Tuchs gegen diese Antriebskraft zum Beispiel durch eine Torsionsfeder widerstandsfähig gemacht ist.

## Claims

1. A device for holding under tension a fabric (1) for protection from the sun, deployed horizontally or with a slight inclination above a structure such as a veranda, pergola, conservatory or the like, having a frame work (2), the sun protection fabric (1) having one end connected to a rotary winding device (3), preferably motorised, and its opposite end being connected to a movable load bar (5), including means (6, 7) for translation guidance, the device including at least two spring effect arms (8, 9) each pivotally mounted between a fixed point (13, 18) adjacent the winding device (3) of the fabric (1) and a movable point (16, 21) connected to the load bar (5), such that these arms, urged by their spring effect elements (36) in the direction of their extension, exert on the load bar (5) a pushing force tending to move it away from the winding device (3) of the fabric (1), characterised in that it comprises at least two extensible spring effect arms (8, 9) assembled in an "X" configuration, the two arms (8, 9) crossing and being pivoted together (at 10) in their central portions (14, 19), and each being pivoted, by one end, at a fixed point (13, 18) adjacent the winding device (3) of the fabric (1) and, by the other end, to a movable point (16, 21) connected to the load bar (5).

2. A device for holding under tension a sun protection fabric according to Claim 1, characterised in that the extensible arms (8, 9) are pivoted at fixed points (13, 18) which are points on the frame (11) supporting the winding device (3) of the fabric (1).

3. A device for holding under tension a sun protection fabric according to Claim 1 or 2, characterised in that each extensible arm (8, 9) includes a first telescopic tension element (12, 17) pivoted at the fixed point (13, 18) and connected by an intermediate element (14, 19) articulated (at 10) on the corresponding element of the other extensible arm, to a second telescopic tension element (15, 20) pivoted at a movable point (16, 21) connected to the load bar (5).

4. A device for holding under tension a sun protection fabric according to any one of Claims 1 to 3, characterised in that it includes two or more pairs of extensible arms (8, 9) in an "X" arrangement.

5. A device for holding under tension a sun protection fabric according to Claim 3, characterised in that the or each telescopic tension element (12, 15, 17, 20) of an extensible arm (8, 9) includes a central rod (32) connected to a first end piece (31) provided at one end of the element, a tube (35) connected to a second end piece (34) disposed at the opposite end of the element, and a tubular casing (39) surrounding the central rod (32), connected to the first end piece (31) and sliding on the tube (35) connected to the second end piece (34), a helicoidal spring (36) being mounted around the central rod (32) and under the aforesaid tube (35) with its ends bearing against the two end pieces (31, 34).

6. A device for holding under tension a sun protection fabric according to Claim 5, characterised in that the central metal rod (32) is covered externally with a protective sheath (37) of plastic material, whilst the tube (35), also metal, includes an internal covering (38) of plastic material, such that the turns of the spring (36) come into contact with the plastic material parts.

7. A device for holding under tension a sun protection fabric according to any one of Claims 1 to 4, characterised in that the spring effect of the extensible arms is produced by at least one jack with captive gas constituting each arm or integral with this arm.

8. A device for holding under tension a sun protection fabric according to any one of Claims 1 to 4, characterised in that the spring effect of the extensible arms results from at least one element subjected to a gas or liquid pressure provided by an external source producing a driving force for unrolling the fabric (1), the winding device (3) of the fabric being rendered resistant to this driving force by, for example, a torsion spring.
